# EUROPÄISCHE PATENTSCHRIFT

(11) **EP 0 779 828 B1**
(45) Veröffentlichungstag und Bekanntmachung des Hinweises auf die Patenterteilung: **06.05.1998**
(21) Anmeldenummer: 95930518.6
(22) Anmeldetag: 24.08.1995
(51) Int. Cl.: A63G 31/00

(54) **BELUSTIGUNGSVORRICHTUNG MIT LÄNGS EINES TURMES HÖHENVERÄNDERLICH GEFÜHRTEN FAHRGASTTRÄGERN**
AMUSEMENT RIDE SYSTEM WITH PASSENGER UNITS WHICH CAN MOVE UP AND DOWN A TOWER
INSTALLATION DE DIVERTISSEMENT DOTEE DE MOYENS SUPPORTS POUR PASSAGERS SE DEPLACANT VERS LE HAUT ET VERS LE BAS LE LONG D'UNE TOUR

(30) Priorität: 08.09.1994 DE 9414609 U
(43) Veröffentlichungstag der Anmeldung: 25.06.1997
(73) Patentinhaber: Spieldiener, Robert, 9490 Vaduz (LI); Spieldiener, Reinhold, 8704 Herrliberg (CH); Spieldiener, Patrick, 8832 Wollerau (CH); Saiko, Alfons, 8942 Oberrieden (CH)
(72) Erfinder: Spieldiener, Robert, 9490 Vaduz (LI); Spieldiener, Reinhold, 8704 Herrliberg (CH); Spieldiener, Patrick, 8832 Wollerau (CH); Saiko, Alfons, 8942 Oberrieden (CH)
(74) Vertreter: Ernicke, Hans-Dieter, Dipl.-Ing.
(86) Internationale Anmeldenummer: EP9503354
(87) Internationale Veröffentlichungsnummer: WO9607459

(56) Entgegenhaltungen:
- FR-A- 829 561
- US-A- 2 221 215
- US-A- 2 229 201
- US-A- 3 885 503

## Beschreibung

Die Erfindung bezieht sich auf eine Belustigungsvorrichtung mit längs eines Turmes höhenveränderlich geführten Fahrgastträgern entsprechend den im Oberbegriff des Patentanspruches 1 angeführten Merkmalen.

Im speziellen befaßt sich die erfindungsgemäße Belustigungsvorrichtung mit Fahrgastträgern, die einen großen Höhenunterschied in möglichst kurzer Zeit zurücklegen sollen.

Durch die US-A 2 221 215 ist bekannt, an der Außenseite eines im Querschnitt kreisförmigen Turmes einen Fahrgastträger höhenveränderlich zu führen. Im Inneren des Turmes ist ein Hebeschlitten geführt und mit Gummi-Zugseilen verbunden. Dieser Schlitten durchgreift mit Auslegern in der Turmwand befindliche Schlitze. Die Ausleger liegen an der Unterseite des Fahrgastträgers an und vermögen diesen zu heben. Die Zugseile werden über eine motorisch angetriebene Winde gespannt, während der Fahrgastträger noch arretiert ist. Nach Lösen der Arretierung wird der Fahrgastträger aus der Zugspannung der Zugseile nach oben beschleunigt und kehrt aus seiner oberen Stellung durch Eigengewicht eine kurze Strecke zurück, bis er gegen den Schlitten trifft und diesen nach unten mitnimmt, was zu einer erneuten Dehnung der Zugseile führt. Dadurch entsteht ein Wechsel zwischen Spannung und Entspannung der Zugseile mit der Folge, daß der Fahrgastträger wiederholt auf- und abwärts bewegt wird, bis die kinetische Energie aufgebraucht ist. Der Fahrgastträger kann deshalb nicht die gesamte Höhe des Turmes in einer freien Fallbewegung zurücklegen.

Eine solche Belustigungsvorrichtung ist auch nur für relativ kleine Massen geeignet und wegen der Möglichkeit der Überdehnung bzw. des Zerreißens der Zugseile verhältnismäßig unsicher.

Es kommt hinzu, daß Vorrichtungen dieser Art keine verläßliche Berechnung der Kapazität zulassen, weil die Dauer der Schwingungsbewegungen von der Last der Fahrgastträger einschließlich des Gewichtes der Fahrgäste abhängig ist.

Bei einer anderen vorbekannten Belustigungsvorrichtung nach der US-A-3 885 503 befindet sich an einen Turm ein nach Art eines Paternosters geführter Aufzug, dessen Kettenglieder über seitlich vorstehende Mitnehmer auf ein Fahrgestell einwirken, an dem der Fahrgastträger hängend gelagert ist. Das Fahrgestell ist in einer umlaufenden Schiene parallel zur Aufzugkette geführt. Sobald der Fahrgastträger seine höchste Stelle an Turm erreicht hat, löst sich dessen Fahrgestell aus der Schleppverbindung mit der Kette und gelangt in eine am Turm geführte freie Fallbewegung, die im unteren Bereich der Fallstrecke von einer Reibbremse aufgefangen wird. Die Reibbremse wirkt mit einer federnden Bremsleiste gegen die Stirnflächen der Laufräder des Fahrgestelles, was jedoch zu Problemen bei großen Massen und Geschwindigkeiten führt.

Der psychologische Effekt dieser Vorrichtung ist nicht besonders groß, weil der Fahrgast rechtzeitig erkennt, wann die Fallbewegung einsetzt und die Abbremsung endet.

Während der Fallbewegung ratscht der Mitnehmer des Fahrgestells federnd über die Mitnehmer der Kette, was unschöne Geräusche verursacht und zu erheblichen Verschleißerscheinungen führt. Die Kapazität dieser vorbekannten Vorrichtung ist konstruktiv bedingt gering, weil sich der Aufzug sowohl an der Rückseite als auch an der Vorderseite des Turmes befindet und daher die Anordnung mehrerer Aufzüge am Turm unmöglich macht.

Der Erfindung liegt daher die Aufgabe zugrunde, eine Belustigungsvorrichtung anzugeben, bei welcher die Nachteile vorbekannter Anlagen vermieden, ein größerer Belustigungsreiz vermittelt und die Voraussetzungen für eine wesentlich größere Kapazität geschaffen werden.

Die Erfindung geht von der US-A-3 885 503 aus und löst diese Aufgabe durch die kennzeichnenden Merkmale des Patentanspruches 1.

Danach wird bei der Erfindung der Fahrgastträger lösbar mit dem Hubkörper verbunden und für sich selbständig am Turm geführt. Dadurch ist die Möglichkeit geschaffen, eine bessere und sichere Abbremsung des Fahrgastträgers zu gewährleisten. Weil der Hubkörper und der Fahrgastträger die gleiche Strecke aufwärts und abwärts an Turm geführt sind, bietet sich die Möglichkeit, mehrere Fahrgastträger an den verschiedenen Seiten des Turmes anzuordnen und dadurch die Kapazität wesentlich zu steigern. Die Erfindung läßt außerdem die Verlängerung der Turmhöhe und damit der freien Fallstrecke zu, was zu einer wesentlichen Steigerung des Erlebnisreizes führt.

Dieser Erlebnisreiz wird mit der Erfindung auch noch dadurch gefördert, daß der Fahrgast nicht einschätzen kann, ob und wann die freie Fallbewegung des Fahrgastträgers beginnt und endet. Er hat vielmehr das Gefühl, unvermittelt in einen Sturz verwickelt zu sein, der eigentlich im Erdboden enden müßte.

Zufolge der Auf- und Abwärtsbewegung des Fahrgastträgers längs der gleichen Strecke besteht beim Gegenstand der Erfindung auch die einfache Möglichkeit, bei Sromausfall eine sichere Rückführung des Fahrgastträgers in die Ausgangsstellung herbeizuführen, weil man hierzu die freie Fallbewegung und die ständig wirksame Bremsstrecke ausnutzen kann.

Der Antrieb des Aufzuges kann beispielsweise so gesteuert werden, daß die Aufwärtsbewegung zunächst sanft beginnt und mit ansteigender Höhe beschleunigt wird.

Wesentlich ist, daß der freie Fall des Fahrgastträgers im unteren Teil der Fahrtstrecke durch eine geeignete Bremsanordnung sicher und gefahrlos aufgefangen wird. Hierzu bieten sich verschiedene Lösungen an, z. B. mit Hilfe einer berührungslosen Magnetbremse gemäß Patentanspruch 3 oder mit einer Bremsbackenanordnung im Sinn des Patentanspruches 4, wodurch die Fallenergie bis zum weich abgefederten Stillstand des Fahrgastträgers in der unteren Stellung aufgebraucht wird.

Wenn man mit dem Aufzug einen Hubkörper entsprechend dem Patentanspruch 1 verbindet, wird die Möglichkeit eröffnet, den Fahrgastträger vom Hubkörper mit aufwärts bewegen zu lassen, um ihn dann in der oberen Hubstellung vom Hubkörper zu lösen und allein im freien Fall in die Ausgangsstellung zurückkehren zu lassen. Der Hubkörper kann dann mit Hilfe des Aufzuges der Fallbewegung des Fahrgastträgers langsam folgen. Dabei ist die Möglichkeit gegeben, den Fahrgastträger mindestens während seiner Aufwärtsbewegung um die Achse des Turmes rotieren zu lassen, wie dies im einzelnen in den Patentansprüchen 5 bis 8 ausgeführt ist.

Das Funktionsprinzip der erfindungsgemäßen Belustigungsvorrichtung besteht demgemäß darin, daß ein oder mehrere Fahrgastträger aufzugartig an einem turmartigen Gerüst in die Höhe gebracht werden und von dort in freiem Fall wieder in die Ausgangslage zurückkehren, wobei natürlich dieser freie Fall durch geeignet ausgebildete Bremsanordnungen so sanft aufgefangen wird, daß dem Fahrgast kein persönlicher Schaden entstehen kann.

In den Unteransprüchen 9 bis 17 sind zahlreiche weitere Ausführungsvarianten und Ausführungsbeispiele aufgeführt.

So ist beispielsweise vorgesehen, daß im Turm eine Antriebstrommel mit ihrem Antriebsblock je Fahrgastträger angeordnet ist, über welche ein biegsames Zugglied, z. B. ein Seilzug mehrmals umschlungen geführt ist, dessen eines Ende mit einem Gegengewicht und dessen anderes Ende mit der Halterung des Fahrgastträgers verbunden ist.

Der besondere Reiz der Erfindung besteht darin, daß der Aufzug bzw. der Hubkörper mit dem Fahrgastträger nur während seiner Aufwärtsbewegung in die oberste Stellung am Turm verbunden ist. In dieser obersten Stellung soll dann der Fahrgastträger vom Aufzug bzw. dem Hubkörper gelöst werden können, um in freier Fallbewegung nach unten zu gelangen.

Dieses Funktionsprinzip wird bei einem Ausführungsbeispiel dadurch gelöst, daß der Fahrgastträger über ein Klinkengesperre an einer jochförmigen Halterung des Aufzuges hängend gehalten und das Klinkengesperre mit einer Entriegelungsvorrichtung zur Freigabe des Fahrgastträgers für den freien Fall versehen ist.

Auf diese Weise ist lediglich die jochförmige Halterung ständig mit dem Seilzug des Aufzuges verbunden. In der obersten Stellung des Fahrgastträgers wird die Sperrklinke entriegelt, so daß sich der Fahrgastträger von der jochformigen Halterung lösen und im freien Fall nach unten gelangen kann.

Die jochförmige Halterung folgt dann durch eine geeignete Steuerung des Antriebsmotors dem Fahrgastträger nach, um diesen in seiner untersten Stellung wieder zu erfassen. Zu diesem Zweck führt die jochförmige Halterung, die ebenfalls in den vertikalen Führungen des Turmes geführt ist, beim Annähern an den Fahrgastträger eine zusätzliche Bewegung nach unten aus, um die Klinke wieder in das Gesperre einrasten zu lassen.

Es hat sich als zweckmäßig erwiesen, das Klinkengesperre aus einer am Fahrgastträger drehbar gelagerten Rolle und aus einer an der Halterung schwenkbar gegen Federwirkung gelagerte Klinke zu bilden, die beim Gegeneinanderbewegen selbsttätig hinter die Rolle greift, wobei als Entriegelungsvorrichtung ein auf die Klinke wirkender Elektromagnet oder ein pneumatischer, hydraulischer bzw. mechanischer Hubantrieb vorgesehen ist.

Es muß natürlich Vorkehrung dafür getroffen werden, daß der im freien Fall befindliche Fahrgastträger während der gesamten Fallstrecke ordnungsgemäß geführt ist.

Zu diesem Zweck wird der Fahrgastträger bei einer Ausgestaltung beispielsweise als mit aufrechten Pfosten versehener Rahmen ausgebildet, dessen Pfosten seitlich vorstehende und vertikal sich erstreckende Gleitführungselemente aufweisen, die mit passenden Führungselementen der vertikalen Führung am Turmgerüst zusammenwirken.

Beim Ausführungsbeispiel der Erfindung weisen die Gleitführungselemente des Fahrgastträgers vertikal sich erstreckende, schlitzförmige Ausnehmungen auf, in welche die Stege von ortsfest am Turm angebrachten T-Profilen führend eingreifen.

Selbstverständlich ist es möglich, diese Führungselemente gegeneinander umzukehren oder durch sonstige Führungselemente zu ersetzen, welche bespielsweise auch durch Rollen und Gegenrollen gebildet sein können.

Ein besonderes Problem besteht darin, den mit hoher kinetischer Energie sich vollziehenden Fall des Fahrgastträgers so abzübremsen, daß für die Fahrgäste keine Gefährdung entsteht.

Zu diesem Zweck ist für den Fall der Anwendung einer Bremsbackenanordnung vorgesehen, daß die Bremsbacken in mehrere, übereinander befindliche Gruppen unterteilt ist, deren Bremsenergie abgestuft einstellbar ist.

Es wird grundsätzlich davon ausgegangen, die Bremsbacken in ständiger Bremsstellung zu halten. Man kann hierzu pneumatisch oder hydraulisch betätigbare Bremsen verwenden, die ständig unter Druck in der Bremsstellung gehalten sind. Sollte die Druckerzeugung versagen, müssen zusätzliche Sicherungen vorhanden sein, beispielsweise Federn, die den Bremsdruck aufrechterhalten.

Selbstverständlich können auch andere Bremskrafterzeuger eingesetzt werden, wie z. B. elektrische Wirbelstrombremsen und dergleichen.

Mit dieser Bremsbackenanordnung wird erreicht, daß der fallende Fahrgastträger mit seinem Bremsschwert immer in eine bremsbereite Bremsbackenanordnung eingreift.

Wenn man mehrere übereinander befindliche Gruppen von Bremsbackenanordnungen vorsieht, kann deren Bremswirkung von Stufe zu Stufe gesteigert werden, so daß tatsächlich ein sanftes Abbremsen des im freien Fall befindlichen Fahrgastträgers möglich ist.

Im Sinne der Erfindung ist aber auch vorgesehen, daß im Bremsweg für den Fahrgastträger eine bremsfreie oder bremsreduzierte Strecke eingegliedert ist. Dadurch wird dem Fahrgast ein besonderes Erlebnisgefühl vermittelt. Während dieser im Glauben ist, daß der freie Fall wirksam abgebremst worden ist, beginnt plötzlich wieder eine Beschleunigungsphase des freien Falles, die aber letztlich sicher abgefangen wird. Zu diesem Zweck kann erfindungsgemäß im unteren Bereich der Bremsbackenanordnung eine Auffangdämpfanordnung, beispielsweise nach Art von Stoßdämpfern, vorgesehen sein, die außerdem sicherstellt, daß der Fahrgastträger in seiner unteren Stellung tatsächlich in die Endstellung gelangt.

Die erfindungsgemäße Belustigungsvorrichtung kann hinsichtlich der Gestaltung des Turmes unterschiedlich beschaffen sein. Es ist möglich, den Turm im Querschnitt kreisförmig zu gestalten und an seiner Außenseite die Fahrgastträger entlang von Tangenten zu führen.

Anwendbar ist aber auch eine prismatische Querschnittsgestaltung des Turmes, beispielsweise als Quadrat oder Sechseck.

Es ist aber auch denkbar, einen Turm mit nur einem Fahrgastträger bzw. Lastenträger zu bilden, wodurch die Möglichkeit geschaffen wird, Höhenförderung von Lasten an Gebäuden vorzunehmen.

Wenn man davon ausgeht, daß der einzelne Fahrgastträger beispielsweise Platz für vier nebeneinander sitzende Fahrgäste hat, dann weist die erfindungsgemäße Belustigungsvorrichtung bei einem quadratischen Turm eine Kapazität von 16 Personen und bei einem sechseckigen Turm eine Kapazität von 24 Personen auf.

Der Durchsatz an Fahrgästen kann dadurch flüssiger organisiert werden, daß die Aufzüge für die einzelnen Fahrgastträger zeitversetzt betätigbar sind. So ist es beispielsweise möglich, den einen Fahrgastträger mit dem Aufzug nach oben zu bewegen, während ein anderer Fahrgastträger sich bereits in der freien Fallbewegung befindet.

Mit der Erfindung ist sogar die Möglichkeit gegeben, daß man den Fahrgastträger diesen Turm umgreifend gestaltet, was zu einer noch größeren Anzahl von Sitzen für die zu befördernden Personen führt.

Bei einer anderen Ausführungsform der Erfindung umgreift ein Fahrgastträger kreuzförmig den Turm und ist an diesem geführt. Der Aufzug wirkt auf einen ebenfalls am Turm geführten Hubkörper ein, der mit dem Fahrgastträger über eine Kupplung, Gesperre, Klinke, magnetische Anordnung oder dergleichen verbunden ist. Über diese Kupplung oder dergleichen wird der Fahrgastträger von dem Hubkörper in die Höhe geschleppt, um dort vom Hubkörper für den freien Fall gelöst zu werden.

Diese und weitere Merkmale der Erfindung ergeben sich aus der Zeichnung und Beschreibung.

In der Zeichnung ist die Erfindung schematisch und beispielsweise dargestellt. Es zeigen:
- Figur 1:: eine Seitenansicht einer mit einem Turm ausgerüsteten Belustigungsvorrichtung und daran geführten Fahrgastträgern,
- Figur 2:: einen Querschnitt durch den Turm gemäß Figur 1 in einem Ausführungsbeispiel,
- Figur 3:: eine Seitenansicht auf einen Fahrgastträger mit einem Fahrgast in vergrößerter Darstellung,
- Figur 4:: eine Vorderansicht eines Fahrgastträgers mit seiner Halterung,
- Figur 5:: eine Draufsicht auf den Fahrgastträger mit seiner Führung und Bremsanordnung und
- Figur 6:: eine Vorderansicht einer Hälfte eines in einer Bremsbackenanordnung befindlichen Fahrgastträgers sowie eine Vorderansicht mehrerer Bremsbacken-Gruppen.
- Figur 7:: eine Draufsicht auf einen kreisförmigen Turm mit ihn umgreifenden Fahrgastträger,
- Figur 8:: eine Seitenansicht auf den Turm mit dem in der unteren Stellung befindlichen Fahrgastträger in einem anderen Ausführungsbeispiel,
- Figur 9:: eine Seitenansicht gemäß Figur 8 mit dem in der oberen Stellung befindlichen Fahrgastträger und
- Figur 10:: eine Seitenansicht entsprechend Figur 8 mit dem in Fallbewegung befindlichen Fahrgastträger.

Die erfindungsgemäße Belustigungsvorrichtung besteht in einem ersten Ausführungsbeispiel gemäß Figur 1 aus einem aufrechten Turm (2), an dessen Außenfläche sich vertikal erstreckende Führungen (3) befinden, in denen Fahrgastträger (1) durch einen Aufzug (4) in die Höhe gebracht und von dort in freiem Fall in die Ausgangslage zurückkehren können.

Wie die Figur 3 zeigt, weist der einzelne Fahrgastträger (1) Sitze (8) für Fahrgäste (10) sowie Schutzbügel (9) auf, die von oben über die Schulter des Fahrgastes (10) nach unten ragen und diesen im Sitz (8) sichern, wobei zusätzliche Seitenabstützungen (11) vorgesehen sind, damit der einzelne Fahrgast (10) nicht seitlich aus seiner Sicherungshalterung gelangen kann.

In Figur 1 ist ferner schematisch dargestellt, daß der Aufzug (4) für den einzelnen Fahrgastträger (1) aus einem Seil- oder Kettenzug (5) besteht, dessen Antriebsblock (6) beispielsweise im oberen Bereich des Turmes (2) angeordnet sein kann. Die Anordnung des Antriebsblockes (6) ist aus Gewichtsgründen vorteilhafterweise auch im unteren Teil des Turmes (2) wählbar. Der Seilzug wird zweckmäßigerweise in mehreren Windungen über einer Antriebstrommel (12) geführt, wobei das eine Ende des Seilzuges (5) mit dem Fahrgastträger und das andere Ende des Seilzuges (5) mit einem Gegengewicht (7) verbunden ist.

Wie später dargestellt wird, soll in einem bevorzugten Ausführungsbeispiel der Fahrgastträger (1) vom Aufzug (4) gelöst werden können, wenn sich der Fahrgastträger (1) in der obersten Stellung befindet.

Im unteren Bereich des Turmes (2) ist ein Podest (13) zur Regelung der Besucherströme beim Besteigen bzw. Verlassen der Fahrgastträger (1) vorgesehen.

Außerdem befindet sich beim ersten Ausführungsbeispiel im unteren Bereich des Turmes (2) eine Bremsbackenanordnung (14), welche die Aufgabe hat, den freien Fall des Fahrgastträgers (1) sanft abzubremsen, um stoßförmige Belastungen für die Fahrgäste (10) zu vermeiden. Wie besonders auch das Ausführungsbeispiel der Figur 6 zeigt, ist die Bremsbackenanordnung (14) in mehrere Stufen (32) unterteilt. Diese Stufen (32) können unterschiedliche Bremskräfte erzeugen, beispielsweise dergestalt, daß die oberste Stufe eine leichte Bremsung und die unterste Stufe eine verstärkte Bremsung ausübt.

Im Beispiel der Figur 2 ist gezeigt, daß der Querschnitt des Turmes (2) sechseckig ist. Demzufolge können an der Außenseite des Turmes (2) sechs Fahrgastträger (1) angeordnet und längs der aufrechten Führungen (3) bewegbar angeordnet sein. Jeder Fahrgastträger (1) hat beispielsweise eine Kapazität für vier Fahrgäste, so daß bei diesem Ausführungsbeispiel insgesamt 24 Fahrgäste gleichzeitig oder zeitmäßig zueinander versetzt durch die Aufzüge (4) hochbewegt und dann im freien Fall wieder abwärts bewegt werden können.

Die Figur 2 zeigt jedoch nur ein Beispiel von mehreren möglichen Lösungen. Es ist beispielsweise denkbar, den Turm (2) im Querschnitt dreieckig, viereckig, sechseckig oder achteckig anzuordnen oder sogar eine Kreisform für den Querschnitt des Turmes (2) zu wählen. Wesentlich ist, daß an der Außenseite des Turmes (2) sich vertikal erstreckende Führungen (3) befinden, an denen die Fahrgastträger (1) auf- und abwärts geführt sind.

Man kann die Führungen (3) aber auch an einer Wand eines Gebäudes vorsehen, um auf diese Weise z. B. Lastenträger aufwärts zu befördern und im leeren Zustand wieder abzusenken bzw. umgekehrt.

Die Erfindung ist daher nicht auf ein Schaustellergeschäft beschränkt.

Aus den Ausführungsbeispielen der Figuren 3 bis 5 geht hervor, daß der einzelne Fahrgastträger (1) als Rahmen (15) mit seitlichen aufrechten Pfosten (16) ausgebildet ist. An den Außenseiten der Pfosten (16) befinden sich Gleitführungselemente (17), die mit den Führungselementen (26) der vertikalen Führungen (3) des Turmes (2) zusammenwirken. Diese Führungselemente (17,26) können an sich beliebig gestaltet sein. Es ist beispielsweise denkbar, diese Führungselemente (17,26) als Rollenführungen auszubilden. Beim ersten Ausführungsbeispiel der Erfindung wird jedoch eine vertikale Gleitführung beschrieben. Diese besteht aus T-förmigen Führungselementen (26) am Turm (2), die sich vertikal erstrecken und deren Steg in vertikal sich erstreckende schlitzförmige Aussparungen der Gleitführungselemente (17) eingreift, die am Rahmen (15) bzw. den aufrechten Pfosten (16) des Fahrgastträgers (1) angeordnet sind.

Wenngleich die Sitze (8) mit den Fahrgästen (10) in Distanz zur vertikalen Führung (3) mit den Führungselementen (17,26) sich befinden, kann durch dieses Drehmoment keine Beeinträchtigung der freien Fallbewegung des Fahrgastträgers (1) erfolgen, weil - wie die Figur 4 zeigt - die Gleitführungselemente (17) jeweils am oberen und am unteren Ende der aufrechten Pfosten (16) nach außen vorkragend angeordnet sind.

Damit der Fahrgastträger (1) ordnungsgemäß angehoben und im freien Fall wieder abgesenkt werden kann, ist beim ersten Ausführungsbeispiel jedem Fahrgastträger (1) eine jochartige Halterung (18) (vgl. Figur 4) zugeordnet, welche ebenfalls Gleitführungselemente (17) zur Führung in den Führungselementen (26) der vertikalen Führung (3) des Turmes (2) besitzt. Diese jochförmige Halterung (18) weist in der vertikalen Schwerpunktlinie eine um die Drehachse (22) gelagerte Klinke (Kupplung 21) auf, die außerdem mit einer Feder (23) belastet ist. Diese Klinke (21) wirkt mit einer Rolle (19) zusammen, die am oberen Bereich des Fahrgastträgers (1) in einem Ansatz (20) drehbar gelagert ist. Die Klinke (21) und die Rolle (19) sind in ihrer Grundstellung derart angeordnet, daß beim Absenken der jochartigen Halterung (18) die Klinke (21) mit einer schrägen Auflauffläche auf die Rolle (19) trifft, dadurch gegen Federwirkung (23) ausweicht und schließlich unter die Rolle (19) greift. An der jochartigen Halterung (18) ist das eine Ende des Seilzuges (5) befestigt. Sobald die Klinke (21) die Rolle (19) untergriffen hat, kann mit Hilfe des Aufzuges (4) eine Aufwärtsbewegung der jochförmigen Halterung (18) eingeleitet werden, an welcher der Fahrgastträger (1) hängt.

Sobald der Fahrgastträger (1) seine obere Stellung erreicht hat und die Fallbewegung des Fahrgastträgers (1) eingeleitet werden soll, wird der Elektromagnet (24) oder ein sonstiger Hubantrieb betätigt, welcher die Klinke (21) verschwenkt und damit den Fahrgastträger (1) freigibt.

Wie die Figur (5) zeigt, weist der Rahmen (15) des Fahrgastträgers (1) an der dem Turm (2) zugekehrten Seite mindestens zwei Bremsschwerter (25) auf. Diese erstrecken sich parallel zu den vertikalen Führungen (3) und sind so angeordnet, daß sie zwischen Bremsbacken (28) der Bremsbackenanordnung (14) gelangen und dort in Reibschluß mit den Bremsbacken (28) kommen.

Die Bremsbacken sind, wie Figur 6 zeigt, in ständiger Bremsbereitschaft. Dies bedeutet, daß die Bremsbacken (28) durch Bremskrafterzeuger (30) gegeneinander gedrückt sind und zueinander einen geringeren Spalt als die Dicke des Bremsschwertes (25) des Fahrgastträgers (1) besitzt.

Der Bremskrafterzeuger (30) kann beispielsweise eine bei Lastkraftwagen übliche, pneumatisch betätigbare Bremse sein. Für den seltenen Fall, daß die Bremskraft nachläßt, sind in den Bremskrafterzeugern (30) Federn eingebaut, die eine ständige Bremskraft zusätzlich erzeugen. Mit (33) ist ein weiteres Huborgan gezeigt, das die Aufgabe hat, durch entsprechende Steuerung die Bremsbacken (28) von den Bremsschwertern (25) zu lösen. Beide Organe (30, 33) wirken auf einen Kipphebel (34), der bei (35) mit den Bremsbacken (28) und bei (36) mit einem ortsfesten Gestell gelenkig verbunden ist. Ein weiterer Kipphebel (37) sorgt für die Parallelverschiebung der Bremsbacken (28).

Die Bremskrafterzeuger (30) und die Kipphebel (34, 37) sind lediglich symbolisch dargestellt. Das Gestell des Turmes, an dem diese Teile befestigt bzw. gelagert sind, ist der Übersichtlichkeit wegen nicht dargestellt.

Sobald ein Fahrgastträger (1) mit seinem Bremsschwert (25) in den Bereich der Bremsbacken (28) gelangt, werden diese vom Bremsschwert (25) gegen die Wirkung der Bremskrafterzeuger (30) sowie der Federn nach außen gedrückt, wodurch eine Bremswirkung je nach Bremskraft bzw. Vorspannung der Federn (30) entsteht.

Die Bremsbackenanordnungen (14) sind in mehreren Stufen (32) übereinander angeordnet. Dabei kann jede Stufe (32), von oben nach unten, eine stärkere Bremskraft erzeugen. Es wird dadurch eine sanfte Abbremsung des im freien Fall befindlichen Fahrgastträgers (1) herbeigeführt.

Zufolge der Stufung der Bremsbackenanordnung (14) lassen sich zusätzliche Erlebnisreize erzeugen. So ist es beispielsweise möglich, einen fast abgebremsten Fahrgastträger (1) wieder freizugeben, was beim Fahrgast einen gewissen Schreck auslöst, weil dieser auf den Stillstand der Fallbewegung des Fahrgastträgers (1) vorbereitet ist.

Eine solche Maßnahme kann man beispielsweise dadurch vornehmen, daß die Bremskrafterzeuger (30) Hubmotore (27) einer Bremsstufe (32), vorzugsweise der letzten, steuerbar sind, indem sie kurzfristig die ihnen zugeordneten Bremsbacken (28) lockern. Unterhalb der letzten Bremsstufe befindet sich erfindungsgemäß eine Auffangdämpfanordnung (31) nach Art eines Stoßdämpfers, gegen welche der Rahmen (15) des Fahrgastträgers (1) im letzten Bereich der Fallbewegung trifft. Diese Auffangdampfanordnung (31) ist so ausgebildet und geschaltet, daß sie den Fahrgastträger (1) - wie bei einer Kabinenbahn - sicher in die untere Ausgangsstellung führt.

In den Figuren 7 bis 10 ist die Erfindung im Rahmen eines anderen Ausführungsbeispieles dargestellt.

An einem mit Auslegern (36) abgestütztem Turm (2), der in diesem Fall einen prismatischen Querschnitt aufweist, ist ein Hubkörper (37) höhenverstellbar geführt. Zu diesem Zweck sind am Hubkörper (37) gruppenweise Längsführungsrollen (38) gelagert, die mit säulenförmigen Teilen (39) des Turmes (2) zusammenwirken. Dieser Hubkörper (37) wird mittels Seilzügen (5) gegen die Wirkung eines Gegengewichtes (7) bewegt.

Über eine nur symbolisch dargestellte als Kupplung (21) wirkende Gesperreanordnung (40) ist mit dem Hubkörper (37) ein nicht drehbares Teil (41) des Fahrgastträgers (1) verbunden, an dem mit Hilfe von Laufrollen (42) ein drehbares Teil (43) des Fahrgastträgers (1) gelagert ist. Dieses drehbare Teil (43) weist die Sitze (8) auf, die sich kreisförmig um den Turm (2) erstrecken. Am nicht drehbaren Teil (41) sind Antriebe (44) angeordnet, die über Reibräder auf das drehbare Teil (43) einwirken und somit den Fahrgastträger (1) in Rotation um die Turmachse versetzen können. Die Drehführungsrollen (45) zentrieren die Teile (41, 43) des Fahrgastträgers gegeneinander.

Mit (46) sind symbolisch Permanentmagnete und mit (47) Bremsstreckenprofile bezeichnet, welche den freien Fall des Fahrgastträgers (1) wirksam abbremsen.

Im Beispiel der Figur 8 sind der Hubkörper (37) mit dem darunter befindlichen und von ihm gehaltenen Teil (41) des Fahrgastträgers (1) in der unteren Besteigestation dargestellt. Die Gesperreanordnung (40) ist geschlossen. Mit (48) sind Sicherheitsrollen zum Ausschluß von Gefahrensituationen bezeichnet.

Bei Ausschalten des Antriebsblockes (6), z. B. Winden, wird der Hubkörper (37) mit dem daran über die Gesperreanordnung (40) hängenden Fahrgastträger (1, 41, 43) über den Seilzug (5) aufzugartig angehoben. Zugleich kann über den Antrieb (44) das drehbare Teil (43) des Fahrgastträgers (1) in Rotation versetzt werden.

Die Steuerung der Antriebe (6 und 44) kann so ausgelegt werden, daß Beschleunigungen, Verzögerungen und sogar vorübergehende Stillstände der einzelnen Bewegungen erzeugt werden.

Im Beispiel der Figur 9 ist die obere Stellung des Hubkörpers (37) mit dem daran hängenden Fahrgastträger (1, 41, 43) gezeigt. In dieser Stellung kann der Rotationsantrieb (44) für sich allein in Tätigkeit sein, so daß die Fahrgäste einer karussellartigen Bewegung ausgesetzt werden.

Mit Hilfe einer geeigneten Steuerung wird nun die Kupplung (21) bzw. Gesperreanordnung (40) gelöst mit der Folge, daß nun der Fahrgastträger (1, 41, 43) eine freie Fallbewegung ausführt, während der Hubkörper (37) noch vom Seilzug (5) in seiner oberen Stellung gehalten wird, wie dies in Figur 10 dargestellt ist. Sobald die Permanentmagnete (46) beim Fall des Fahrgastträgers (1) in den Bereich des Bremsstreckenprofils (47) gelangen, erfolgt eine Verzögerung der Fallbewegung bis zum Stillstand, wobei am Ende der Fallbewegung die Stoßdämpfer der Auffangdämpfanordnung (29) wirksam werden.

Der Hubkörper (37) wird danach mit Verzögerung über den Aufzug (4) und dessen Antrieb (6) in die Grundstellung gemäß Figur 8 zurückbewegt und dort über die Kupplung (21) bzw. die Gesperreanordnung (40) wieder mit dem Fahrgastträger (1, 41, 43) verbunden.

Die Erfindung läßt sich auch noch in weiteren Ausgestaltungen verwirklichen.

So ist es beispielsweise möglich, den Aufzug (4) mit seinen Antriebselementen durch einen Lineartrieb zu ersetzen. Demgemäß muß der Fahrgastträger (1) oder der Hubkörper (37) mit entsprechenden Mitteln für die Erzeugung des Linearantriebes ausgerüstet sein.

Die Erfindung beschränkt sich daher nicht auf die in der Zeichnung dargestellten Ausführungsbeispiele.

### STÜCKLISTE

- 1: Fahrgastträger
- 2: Turm (Gerüst)
- 3: vertikale Führung
- 4: Aufzug
- 5: Seilzug
- 6: Antriebsblock
- 7: Gegengewicht
- 8: Sitz
- 9: Schutzbügel
- 10: Fahrgast
- 11: Seitenabstützung
- 12: Antriebstrommel
- 13: Podest
- 14: Bremsbackenanordnung
- 15: Rahmen
- 16: aufrechter Pfosten
- 17: Gleitführungselement
- 18: Halterung (Joch)
- 19: Rolle
- 20: Ansatz
- 21: Kupplung
- 22: Drehachse
- 23: Feder
- 24: Elektromagnet
- 25: Bremsschwert
- 26: Führungselement
- 27: Bremsbacke
- 28: Bremskrafterzeuger
- 29: Auffangdämpfanordnung
- 30: Stufe
- 31: Huborgan
- 32: Kipphebel
- 33: Gelenk an Bremsbacke
- 34: Gelenk an Gestell
- 35: Kipphebel
- 36: Ausleger
- 37: Hubkörper
- 38: Längsführungsrolle
- 39: säulenförmiges Teil
- 40: Gesperreanordnung
- 41: nicht drehendes Teil des Fahrgastträgers
- 42: Laufrolle
- 43: drehbares Teil des Fahrgastträgers
- 44: Antrieb
- 45: Drehführungsrolle
- 46: Permanentmagnet
- 47: Bremsstreckenprofil
- 48: Sicherheitsrolle

## Patentansprüche

1. Belustigungsvorrichtung mit mindestens einem längs eines Turmes (2) bewegbaren Fahrgastträger (1), bestehend aus
einem am Turm (2) befindlichen Aufzug (4), mit dem der Fahrgastträger (1) mittels eines an Turm (2) geführten Hubkörpers (18,37) an diesen hängend in eine obere Stellung am Turm (2) befördert wird,
einer Fallstrecke am Turm (2), in welcher der vom Aufzug (4) gelöste Fahrgastträger (1) im freien Fall abwärts beweglich ist und aus einer Bremsstrecke im unteren Bereich der Fallstrecke,
in welcher der Fahrgastträger (1) bis zum Stillstand abgebremst wird,
dadurch **gekennzeichnet**, daß der Fahrgastträger (1) unabhängig vom Hubkörper (18,37) am Turm geführt und mit dem Hubkörper (18,37) über eine Kupplung (21) oder ein Gesperre (40) lösbar verbunden ist, wobei der ständig mit dem Aufzug (4) in Verbindung stehende Hubkörper (18,37) mit dem Fahrgastträger (1) längs der Brems- und Fallstrecke aufwärts bewegbar und aus der oberen Stellung nach dem Entkuppeln des Fahrgastträgers (1) ohne diesen abwärts bewegbar geführt ist.

2. Belustigungsvorrichtung nach Anspruch 1, dadurch **gekennzeichnet**, daß der Fahrgastträger (1) Sitze (8) mit Schutzbügeln zur Sicherung des Fahrgastes (10) aufweist.

3. Belustigungsvorrichtung nach Anspruch 1, dadurch **gekennzeichnet**, daß der Fahrgastträger (1) mit einer am Ende der Fallstrecke befindlichen berührungslosen Magnetbremse (46,47), z.B. Wirbelstrombremse, in Wirkverbindung steht.

4. Belustigungsvorrichtung nach Anspruch 1, dadurch **gekennzeichnet**, daß die Bremsanordnung (14) aus stationären Bremsbacken (27) besteht, in welche mindestens zwei am Fahrgastträger (1) vorkragend angeordnete Bremsschwerter (25) eingreifen.

5. Belustigungsvorrichtung nach Anspruch 1 oder einem der folgenden, dadurch **gekennzeichnet**, daß der Fahrgastträger (1) um die Achse des Turmes (2) drehbar gelagert und antreibbar ist.

6. Belustigungsvorrichtung nach Anspruch 4 oder 5, dadurch **gekennzeichnet**, daß der Fahrgastträger (1) am Hubkörper (37) drehbar gelagert ist.

7. Belustigungsvorrichtung nach Anspruch 4, 5 oder 6, dadurch **gekennzeichnet**, daß am Hubkörper (37) gelagerte und motorisch angetriebene Reibräder mit entsprechenden Reibflächen des Fahrgastträgers (1) in Wirkverbindung stehen.

8. Belustigungsvorrichtung nach Anspruch 1 oder einem der folgenden, dadurch **gekennzeichnet**, daß der Fahrgastträger (1) als Kranz den Turm (2) umgreift.

9. Vorrichtung nach Anspruch 1 oder einem der folgenden, dadurch **gekennzeichnet**, daß im Turm (2) eine Antriebstrommel (12) mit ihrem Antriebsblock (6) je Fahrgastträger (1) angeordnet ist, über welche ein biegsames Zugglied, z. B. ein Seilzug (5), mehrmals umschlungen geführt ist, dessen eines Ende mit einem Gegengewicht (7) und dessen anderes Ende mit der Halterung (18) des Fahrgastträgers (1) verbunden ist.

10. Vorrichtung nach Anspruch 1 oder einem der folgenden, dadurch **gekennzeichnet**, daß der Fahrgastträger (1) über ein die Kupplung (21) bildendes Klinkengesperre an einer jochförmigen Halterung (18) des Aufzuges (4) hängend gehalten und das Klinkengesperre mit einer Entriegelungsvorrichtung (24) zur Freigabe des Fahrgastträgers (1) für den freien Fall versehen ist.

11. Vorrichtung nach Anspruch 10, dadurch **gekennzeichnet**, daß das Klinkengesperre aus einer am Fahrgastträger (1) drehbar gelagerten Rolle (19) und aus einer an der Halterung (18) schwenkbar gegen die Federwirkung (23) gelagerten Klinke besteht, die beim Gegeneinanderbewegen selbsttätig hinter die Rolle (19) greift, wobei als Entriegelungsvorrichtung ein auf die Klinke wirkender Elektromagnet (24) oder ein pneumatischer, hydraulischer bzw. mechanischer Hubantrieb vorgesehen ist.

12. Vorrichtung nach Anspruch 1 oder einem der folgenden, dadurch **gekennzeichnet**, daß der Fahrgastträger (1) einen mit aufrechten Pfosten (16) versehenen Rahmen (15) aufweist, dessen Pfosten (16) seitlich vorstehende und vertikal sich erstreckende Gleitführungselemente (17) aufweist, die mit passenden Führungselementen (26) der vertikalen Führung (3) am Turm (2) zusammenwirken.

13. Vorrichtung nach Anspruch 3 oder einem der folgenden, dadurch **gekennzeichnet**, daß die Bremsbackenanordnung (14) in mehrere, übereinander befindliche Gruppen unterteilt ist, deren Bremsenergie abgestuft einstellbar ist.

14. Vorrichtung nach Anspruch 1 oder einem der folgenden, dadurch **gekennzeichnet**, daß im Bremsweg für den Fahrgastträger (1) eine bremsfreie oder bremsreduzierte Strecke eingegliedert ist.

15. Vorrichtung nach Anspruch 1 oder einem der folgenden, dadurch **gekennzeichnet**, daß der Turm (2) einen kreisförmigen oder prismatischen Querschnitt aufweist und daß die vertikalen Führungen (3) für die Fahrgastträger (1) an der Außenseite des Turmgerüstes (2) und die Bewegungsbahnen der Gegengewichte (7) im Innenraum des Turmgerüstes (2) sich befinden.

16. Vorrichtung nach Anspruch 1 oder einem der folgenden, dadurch **gekennzeichnet**, daß die Aufzüge (4) für mehrere Fahrgastträger (1) zeitversetzt betätigbar sind.

17. Vorrichtung nach Anspruch 1 oder einem der folgenden, dadurch **gekennzeichnet**, daß im unteren Bereich der Bremsanordnung (14) eine Auffangdämpfanordnung (31), beispielsweise nach Art von Stoßdämpfern, vorgesehen ist.

18. Vorrichtung nach Anspruch 1 oder einem der folgenden, dadurch **gekennzeichnet**, daß der Fahrgastträger (1) über einen oder mehrere Linearmotore höhenverstellbar angetrieben ist.

19. Vorrichtung nach Anspruch 1 oder einem der folgenden, dadurch **gekennzeichnet**, daß der den Fahrgastträger (1) bewegende Seilzug (5) oder dergleichen mit einer Bremsanordnung gekoppelt ist, die anstelle einer den Fahrgastträger (1) vom Aufzug (4) lösenden Kupplung (21) für die Abbremsung des im freien Fall befindlichen und mit ihr ständig in Wirkverbindung stehenden Fahrgastträgers (1) ausgebildet ist.

20. Vorrichtung nach Anspruch 1 oder einem der folgenden, dadurch **gekennzeichnet**, daß der Fahrgastträger (1) mit dem Aufzug (4) oder dem Hubkörper (37) über eine vom Stromfluß steuerbare magnetische Halterung verbunden ist.

## Claims

1. Amusement ride apparatus having at least one passenger carrier (1) movable along a tower (2), comprising
a lift (4) which is located on the tower (2) and is used to convey the passenger carrier (1) into an upper position on the tower (2) by means of a lifting member (18, 37) which is guided on the tower (2) and from which the passenger carrier (1) is suspended, a falling section on the tower (2) over which the passenger carrier (1), detached from the lift (4), is downwardly movable in free fall, and a braking section in the lower region of the falling section over which the passenger carrier (1) is braked to a standstill,
characterized in that the passenger carrier (1) is guided on the tower independently of the lifting member (18, 37) and is detachably connected to the lifting member (18, 37) by way of a coupling (21) or a locking mechanism (40), the lifting member (18, 37), which is permanently in connection with the lift (4), being guided so as to be upwardly movable along the braking and falling section together with the passenger carrier (1) and downwardly movable from the upper position without the passenger carrier (1) following the uncoupling of the latter.

2. Amusement ride apparatus according to Claim 1, characterized in that the passenger carrier (1) has seats (8) with restraints for securing the passenger (10).

3. Amusement ride apparatus according to Claim 1, characterized in that the passenger carrier (1) is in operative connection with a contactless magnetic brake (46, 47), for example an eddy current brake, located at the end of the falling section.

4. Amusement ride apparatus according to Claim 1, characterized in that the braking arrangement (14) comprises stationary brake blocks (27) in which at least two brake fins (25) arranged in protruding fashion on the passenger carrier (1) engage.

5. Amusement ride apparatus according to Claim 1 or one of the subsequent claims, characterized in that the passenger carrier (1) is rotatably mounted and drivable about the axis of the tower (2).

6. Amusement ride apparatus according to Claim 4 or 5, characterized in that the passenger carrier (1) is rotatably mounted on the lifting member (37).

7. Amusement ride apparatus according to Claim 4, 5 or 6, characterized in that motor-driven friction wheels mounted on the lifting member (37) are in operative connection with corresponding friction surfaces of the passenger carrier (1).

8. Amusement ride apparatus according to Claim 1 or one of the subsequent claims, characterized in that the passenger carrier (1) encompasses the tower (2) in the manner of a ring.

9. Apparatus according to Claim 1 or one of the subsequent claims, characterized in that for each passenger carrier (1) a driving drum (12) together with its driving block (6) is arranged in the tower (2), a flexible pulling member, for example a cable pull (5), of which one end is connected to a counterweight (7) and the other end is connected to the holding means (18) of the passenger carrier (1), being guided over the driving drum wound around it in a plurality of turns.

10. Apparatus according to Claim 1 or one of the subsequent claims, characterized in that the passenger carrier (1) is held, suspended from a joke-like holding means (18) of the lift (4), by way of a catch locking mechanism forming the coupling (21) and the catch locking mechanism is provided with an unlatching device (24) for releasing the passenger carrier (1) for the free fall.

11. Apparatus according to Claim 10, characterized in that the catch locking mechanism comprises a roller (19) rotatably mounted on the passenger carrier (1) and a catch pivotably mounted on the holding means (18) against the spring action (23) and automatically engaging behind the roller (19) when the catch and roller are moved against one another, an electromagnet (24) acting on the catch, or a pneumatic, hydraulic or mechanical lifting drive being provided as the unlatching device.

12. Apparatus according to Claim 1 or one of the subsequent claims, characterized in that the passenger carrier (1) has a frame (15) provided with upright posts (16), the posts (16) of which have laterally projecting and vertically extending sliding guide elements (17) cooperating with mating guide elements (26) of the vertical guide (3) on the tower (2).

13. Apparatus according to Claim 3 or one of the subsequent claims, characterized in that the brake block arrangement (14) is divided into a plurality of groups located one above the other, the braking energy of which is adjustable in steps.

14. Apparatus according to Claim 1 or one of the subsequent claims, characterized in that a section without braking or with reduced braking is incorporated in the braking path for the passenger carrier (1).

15. Apparatus according to Claim 1 or one of the subsequent claims, characterized in that the tower (2) has a circular or prismatic cross-section and in that the vertical guides (3) for the passenger carriers (1) are located on the outside of the tower supporting structure (2) and the movement paths of the counterweights (7) are located in the interior of the tower supporting structure (2).

16. Apparatus according to Claim 1 or one of the subsequent claims, characterized in that the lifts (4) for a plurality of passenger carriers (1) can be operated in a time-staggered manner.

17. Apparatus according to Claim 1 or one of the subsequent claims, characterized in that an absorption damping arrangement (31), for example in the manner of shock absorbers, is provided in the lower region of the braking arrangement (14).

18. Apparatus according to Claim 1 or one of the subsequent claims, characterized in that the passenger carrier (1) is driven height-adjustably by way of one or more linear motors.

19. Apparatus according to Claim 1 or one of the subsequent claims, characterized in that the cable pull (5) or the like which moves the passenger carrier (1) is coupled to a braking arrangement which, instead of a coupling (21) which detaches the passenger carrier (1) from the lift (4), is designed for the braking of the passenger carrier (1) which is in free fall and permanently in operative connection with the coupling.

20. Apparatus according to Claim 1 or one of the subsequent claims, characterized in that the passenger carrier (1) is connected to the lift (4) or the lifting member (37) by way of a magnetic holding means controllable by the current flow.

## Revendications

1. Installation de divertissement, comportant au moins un support (1) de passagers, pouvant être déplacé le long d'une tour (2) et constitué de
un ascenseur (4) situé sur la tour (2) et par lequel le support (1) de passagers est transporté dans une position supérieure de la tour (2) au moyen d'un corps élévateur (18, 37) guidé sur la tour (2), en étant accroché à ce dernier,
une voie de chute sur la tour (2), dans laquelle le support (1) de passagers dissocié de l'élévateur (4) peut être déplacé vers le bas en chute libre, et
une voie de freinage située dans la partie inférieure de la voie de chute, dans laquelle le support (1) de passagers est freiné jusqu'à l'arrêt,
caractérisé par le fait que le support (1) de passagers est guidé sur la tour indépendamment du corps élévateur (18, 37), et est relié de façon amovible au corps élévateur (18, 37) par l'intermédiaire d'un accouplement (21) ou d'un encliquetage (40), le corps élévateur (18, 37), qui est en liaison permanente avec l'ascenseur (4), pouvant être déplacé vers le haut avec le support (1) de passagers le long de la voie de freinage et de chute et pouvant, après le désaccouplement du support (1) de passagers, être déplacé sans ce dernier de la position supérieure vers le bas.

2. Installation de divertissement selon la revendication 1, caractérisé par le fait que le support (1) de passagers comporte des sièges (8) avec des arceaux de protection destinés à la sécurité du passager (10).

3. Installation de divertissement selon la revendication 1, caractérisé par le fait que le support (1) de passagers est en liaison active avec un frein magnétique (46, 47) sans contact situé à la fin de la voie de chute, par exemple un frein à courants de Foucault.

4. Installation de divertissement selon la revendication 1, caractérisé par le fait que le dispositif de freinage (14) est constitué de mâchoires de freinage stationnaires (27) dans lesquelles s'engagent au moins deux semelles de freinage (25), qui sont disposées sur le support (1) de passagers en faisant saillie de ce dernier.

5. Installation de divertissement selon la revendication 1 ou l'une quelconque des revendications suivantes, caractérisé par le fait que le support (1) de passagers est monté de façon à pouvoir tourner et à être entraîné autour de l'axe de la tour (2).

6. Installation de divertissement selon la revendication 4 ou 5, caractérisé par le fait que le support (1) de passagers est monté tournant sur le corps élévateur (37).

7. Installation de divertissement selon la revendication 4, 5 ou 6, caractérisé par le fait que des roues de friction entraînées par moteur, qui sont montés sur le corps élévateur (37), sont en liaison active avec des surfaces de friction correspondantes du support (1) de passagers.

8. Installation de divertissement selon la revendication 1 ou l'une quelconque des revendications suivantes, caractérisé par le fait que le support (1) de passagers entoure la tour (2) comme une couronne.

9. Installation selon la revendication 1 ou l'une quelconque des revendications suivantes, caractérisé par le fait qu'un tambour d'entraînement (12) avec son bloc d'entraînement (6) est disposé pour chaque support (1) de passagers dans la tour (2), tambour par l'intermédiaire duquel un élément de traction flexible, par exemple un tirant à câble (5), est guidé en étant enroulé plusieurs fois, l'une des extrémités de l'élément étant reliée à un contrepoids (7), alors que son autre extrémité est reliée au dispositif de retenue (18) du support (1) de passagers.

10. Installation selon la revendication 1 ou l'une quelconque des revendications suivantes, caractérisé par le fait que le support (1) de passagers est retenu en étant accroché à un dispositif de retenue (18) en forme de joug de l'ascenseur (4) par l'intermédiaire d'un verrouillage à cliquet constituant l'accouplement (21), et que le verrouillage à cliquet est muni d'un dispositif de déverrouillage (24) destiné à libérer le support (1) de passagers pour la chute libre.

11. Installation selon la revendication 10, caractérisé par le fait que le verrouillage à cliquet est constitué d'un galet (19) monté tournant sur le support (1) de passagers, et d'un cliquet qui est monté sur le dispositif de retenue (18) de façon à pouvoir pivoter en s'opposant à l'effet élastique (23), et qui s'engage automatiquement derrière le galet (19) lors du mouvement opposé, un électro-aimant (24) ou un entraînement de levée pneumatique, hydraulique ou mécanique qui agit sur le cliquet, étant prévu comme dispositif de déverrouillage.

12. Installation selon la revendication 1 ou l'une quelconque des revendications suivantes, caractérisé par le fait que le support (1) de passagers comporte un cadre (15) muni de montants verticaux (16), dont les montants (16) comportent des éléments de guidage à glissières (17) qui dépassent latéralement et s'étendent verticalement et qui coopérent avec des éléments de guidage (26) adaptés du guidage vertical (3) de la tour (2).

13. Installation selon la revendication 3 ou l'une quelconque des revendications suivantes, caractérisé par le fait que le dispositif de freinage (14) à mâchoires est subdivisé en plusieurs groupes superposés, dont l'énergie de freinage peut être réglée de façon progressive.

14. Installation selon la revendication 1 ou l'une quelconque des revendications suivantes, caractérisé par le fait qu'une distance sans freinage ou à freinage réduit est intégrée dans la voie de freinage du support (1) de passagers.

15. Installation selon la revendication 1 ou l'une quelconque des revendications suivantes, caractérisé par le fait que la section transversale de la tour (2) est circulaire ou prismatique, et que les guidages verticaux (3) pour les supports (1) de passagers sont situés sur la partie extérieure de la structure de la tour (2), alors que les voies de déplacement des contrepoids (7) se trouvent dans l'espace intérieur de la structure de la tour (2).

16. Installation selon la revendication 1 ou l'une quelconque des revendications suivantes, caractérisé par le fait que les ascenseurs (4) peuvent être actionnés de façon décalée dans le temps pour plusieurs supports (1) de passagers.

17. Installation selon la revendication 1 ou l'une quelconque des revendications suivantes, caractérisé par le fait que, dans la partie inférieure du dispositif de freinage (14), il est prévu un dispositif d'amortissement de réception (31), par exemple du type amortisseurs de chocs.

18. Installation selon la revendication 1 ou l'une quelconque des revendications suivantes, caractérisé par le fait que le support (1) de passagers est entraîné de façon à pouvoir être déplacé en hauteur par l'intermédiaire d'un ou de plusieurs moteurs linéaires.

19. Installation selon la revendication 1 ou l'une quelconque des revendications suivantes, caractérisé par le fait que le tirant à câble (5) ou similaire, qui déplace le support (1) de passagers, est couplé à un dispositif de freinage qui, au lieu d'un accouplement (21) dissociant le support (1) de passagers de l'ascenseur (4), est conçu pour le freinage du support (1) de passagers se trouvant en chute libre et est en liaison active permanente avec ce dernier.

20. Installation selon la revendication 1 ou l'une quelconque des revendications suivantes, caractérisé par le fait que le support (1) de passagers est relié à l'ascenseur (4) ou au corps élévateur (37) par l'intermédiaire d'un dispositif de retenue magnétique pouvant être commandé par le flux du courant électrique.
